# FASCICULE DE BREVET EUROPEEN

(11) **EP 1 462 390 B1**
(45) Date de publication et mention de la délivrance du brevet: **28.05.2008**
(21) Numéro de dépôt: 04290776.6
(22) Date de dépôt: 23.03.2004
(51) Int. Cl.: B65F 1/16

(54) **Conteneur de réception et/ou de collecte de déchets**
Behälter zur Aufnahme und/oder zum Sammeln von Müll
Receptacle for receiving and/or collecting refuse

(30) Priorité: 24.03.2003 FR 0303541
(43) Date de publication de la demande: 29.09.2004
(73) Titulaire: COMPAGNIE PLASTIC OMNIUM, 69007 Lyon (FR)
(72) Inventeur: Bertrand, Eric, 91470 Forges Les Bains (FR); Menegazzo, Eléna, 35143 Padova (IT)
(74) Mandataire: Remy, Vincent Noel Paul

(56) Documents cités:
- WO-A-97/38923
- US-A- 1 753 500
- US-A- 4 213 539
- PATENT ABSTRACTS OF JAPAN vol. 1996, no. 05, 31 mai 1996 (1996-05-31) -& JP 08 002606 A (NEC HOME ELECTRON LTD), 9 janvier 1996 (1996-01-09)

## Description

La présente invention a pour objet un conteneur de réception et/ou de collecte de déchets, du type comportant une cuve et deux couvercles agencés pour fermer la cuve et aptes à pivoter autour d'un axe d'articulation commun.

Dans les conteneurs connus de ce type, par exemple le conteneur divulgué dans le document US-A-1 753 500, les deux couvercles comportent chacun une pluralité de pattes pourvues chacune d'une ouverture pour le passage d'un tube de liaison.

En position de fermeture des deux couvercles, il existe un jeu entre les bords adjacents de ces deux couvercles de sorte qu'un liquide, notamment de l'eau provenant par exemple de la pluie, peut s'écouler dans l'espace entre les deux bords adjacents et pénétrer dans la cuve.

Apparaît ainsi le risque que les déchets contenus dans la cuve soient imbibés d'eau de manière relativement importante de sorte que le poids total des déchets peut augmenter de manière significative, ce qui accroît le coût d'élimination des déchets, ces derniers étant, en général, pesés à leur réception dans l'usine d'incinération ou le centre d'enfouissement technique.

L'invention vise notamment à améliorer l'étanchéité des conteneurs en position fermée des couvercles du type précité, afin notamment d'éviter que de l'eau puisse s'infiltrer dans la cuve.

Selon l'invention, l'un des couvercles comporte, du côté de l'axe d'articulation, au moins un logement s'étendant parallèlement à cet axe d'articulation et l'autre couvercle comporte, également du côté de l'axe d'articulation, un élément de paroi agencé pour recouvrir sensiblement le logement lorsque les deux couvercles sont en position de fermeture, ledit élément de paroi étant apte à s'engager dans ledit logement lorsque l'un des deux couvercles au moins est déplacé vers une position d'ouverture.

Grâce à l'invention, les couvercles se recouvrant au moins partiellement le long de leurs bords adjacents, on réduit le risque d'infiltration de liquide entre les deux couvercles lorsque les couvercles sont dans une position de fermeture.

On améliore ainsi l'étanchéité du conteneur, ce qui est particulièrement avantageux lorsque celui-ci est disposé à l'extérieur et exposé aux intempéries.

Le ou les logements précités définissent des éléments de rétention pour un liquide qui s'infiltrerait à travers des fentes formées entre les faces supérieures respectives des deux couvercles.

Avantageusement, le ou les logements sont isolés de l'intérieur de la cuve lorsque les deux couvercles sont en position de fermeture.

De préférence, le logement comporte une paroi cylindrique ayant pour directrice notamment un arc de cercle.

Dans un exemple de mise en oeuvre de l'invention, le logement comporte, à l'une au moins de ses extrémités longitudinales, une paroi transversale pourvue d'une ouverture pour le passage d'un élément de liaison allongé, notamment un tube, pour l'assemblage des deux couvercles.

Chaque couvercle présentant une face supérieure, ledit au moins un élément de paroi se trouve dans la continuité de cette face supérieure.

Ainsi, en position de fermeture, les deux couvercles définissent généralement une surface supérieure sensiblement sans forme en saillie, ce qui améliore l'esthétique du conteneur. Cette surface supérieure peut présenter, en section, par exemple une forme arrondie de concavité dirigée vers le bas.

Dans un exemple de mise en oeuvre de l'invention, ledit au moins un élément de paroi porte sur une face inférieure une patte pourvue d'une ouverture pour le passage de l'élément de liaison allongé, notamment un tube, pour l'assemblage des deux couvercles.

Cette patte peut être disposée à l'extrémité longitudinale de l'élément de paroi correspondant, éventuellement à l'extrémité longitudinale du couvercle, auquel cas cette patte peut être agencée pour fermer une extrémité d'un logement de l'autre couvercle.

Dans un exemple de mise en oeuvre de l'invention, chaque couvercle comporte, côte à côte, au moins un logement et un élément de paroi aptes à coopérer respectivement avec un élément de paroi et un logement de l'autre couvercle, chaque logement étant séparé d'un élément de paroi voisin par une encoche dans laquelle peut s'engager une paroi transversale d'un logement de l'autre couvercle.

Les couvercles présentant chacun un bord du côté de l'axe d'articulation, chaque couvercle peut comporter, sur sensiblement toute la longueur de ce bord, une succession de logements et d'éléments de paroi.

Ainsi, l'étanchéité est assurée sur toute la longueur de ces bords, les logements respectifs des deux couvercles pouvant être disposés en quinconce le long de l'axe d'articulation et étant en contact avec le ou les logements voisins de l'autre couvercle.

L'invention pourra être mieux comprise à la lecture de la description détaillée qui va suivre, d'un exemple de mise en oeuvre non limitatif de l'invention, et à l'examen du dessin annexé, sur lequel :
- la figure 1 représente, schématiquement et partiellement, un conteneur de collecte de déchets conforme à l'invention,
- la figure 2 représente, schématiquement et partiellement, en vue éclatée, les deux couvercles du conteneur de la figure 1, avec le tube de liaison,
- la figure 3 représente, schématiquement et partiellement, un détail des deux couvercles de la figure 2, après assemblage, et
- la figure 4 est une vue schématique et partielle, en coupe suivant IV-IV, des couvercles de la figure 3, après assemblage.

On a représenté sur la figure 1 un conteneur de collecte de déchets conforme à l'invention, ayant une capacité de 3200 litres dans l'exemple décrit.

Le conteneur 1 comporte une cuve 2 et deux couvercles 3 et 4 destinés à fermer la cuve 2 et pouvant pivoter autour d'un axe d'articulation commun X, entre une position de fermeture et une position d'ouverture.

Chaque couvercle 3, 4 comporte le long d'un bord 5 situé du côté de l'axe d'articulation X, deux logements 6a et 6b espacés, comme illustré sur la figure 2.

Les logements 6a et 6b comportent chacun une paroi cylindrique 7 parallèle à l'axe X et ayant pour directrice un arc de cercle, notamment un demi-cercle, et débouchant vers le haut.

Le logement 6a, situé à une extrémité du bord 5, est ouvert à une extrémité et fermé à son autre extrémité par une paroi transversale 10 pourvue d'une ouverture 11 pour le passage d'un tube 12 destiné à l'assemblage des deux couvercles 3 et 4.

Le logement 6b est fermé à ses deux extrémités par deux parois transversales 10 également pourvues d'ouvertures 11.

Entre ces deux logements 6a et 6b s'intercale un premier élément de paroi 8a sensiblement rectangulaire de dimensions légèrement inférieures aux dimensions intérieures du logement 6b.

Cet élément de paroi 8a est séparé des logements 6a et 6b par deux encoches 9.

Chaque couvercle 3, 4 comporte, à côté du logement 6b, un second élément de paroi 8b s'étendant jusqu'à l'extrémité du bord 5, cet élément de paroi 8b étant séparé du logement 6b par une encoche 9.

Les éléments de paroi 8a et 8b portent chacun sur leur face inférieure, à une extrémité, une patte 14 pourvue chacune d'une ouverture 11 pour le passage du tube 12.

Dans l'exemple décrit, les couvercles 3 et 4 sont identiques.

Après assemblage des deux couvercles 3 et 4, les éléments de paroi 8a et 8b viennent recouvrir respectivement les logements 6a et 6b de l'autre couvercle. Lorsque les couvercles 3 et 4 sont pivotés l'un par rapport à l'autre, chaque élément de paroi 8a, 8b peut s'escamoter dans le logement 6a, 6b correspondant.

Les pattes 14 en saillie de la face inférieure des éléments de paroi 8a et 8b s'engagent respectivement dans les logements 6a et 6b de l'autre couvercle, la patte 14 située à l'extrémité longitudinale du bord 5 venant fermer le logement 6a du couvercle opposé.

Les parois 10 des logements 6a et 6b sont disposées au droit des encoches 9 du couvercle opposé de sorte que lorsque les couvercles 3 et 4 sont pivotés l'un par rapport à l'autre, ces parois 10 viennent s'engager dans les encoches 9 correspondantes.

Comme on peut le voir sur la figure 3, après assemblage, les logements 6a et 6b respectifs des deux couvercles 3, 4 sont accolés les uns aux autres et forment des éléments de rétention pour un liquide qui pourrait s'infiltrer par des fentes 18 formées entre les faces supérieures des couvercles 3 et 4.

Comme illustré sur la figure 4, les logements 6a et 6b empêchent le liquide pouvant s'infiltrer par la fente 18 de s'écouler vers l'intérieur de la cuve 2.

Bien entendu, l'invention n'est pas limitée à l'exemple de mise en oeuvre qui vient d'être décrit.

L'un des deux couvercles peut notamment comporter un seul logement s'étendant sensiblement sur toute la longueur du couvercle et l'autre couvercle comporter un seul élément de paroi s'étendant sensiblement également sur toute la longueur du couvercle correspondant.

## Revendications

1. Conteneur (1) de réception et/ou de collecte de déchets, comportant :
- une cuve (2).
- deux couvercles (3, 4) agencés pour fermer la cuve (2) et aptes à pivoter autour d'un axe d'articulation commun (X),
**caractérisé par le fait que** l'un des couvercles (3,4) comporte, du côté de l'axe d'articulation (X), au moins un logement (6a ; 6b) s'étendant parallèlement à cet axe d'articulation (X) et l'autre couvercle (3,4) comporte, du côté de l'axe d'articulation (X), un élément de paroi (8a ; 8b) agencé pour recouvrir sensiblement le logement (6a;6b) lorsque les deux couvercles (3,4) sont en position de fermeture, ledit élément de paroi (8a;8b) étant apte à s'engager dans ledit logement (6a;6b) lorsque l'un des deux couvercles (3, 4) au moins est déplacé vers une position d'ouverture.

2. Conteneur (1) selon la revendication 1, **caractérisé par le fait que** le logement (6a ; 6b) comporte une paroi (7) de forme cylindrique.

3. Conteneur (1) selon la revendication 2, **caractérisé par le fait que** la directrice de ladite paroi cylindrique (7) est un arc de cercle.

4. Conteneur (1) selon l'une des revendications 2 et 3, **caractérisé par le fait que** le logement (6a ; 6b) comporte, à l'une au moins de ses extrémités longitudinales, une paroi transversale (10) pourvue d'une ouverture (11) pour le passage d'un élément de liaison allongé (12), notamment un tube, pour l'assemblage des deux couvercles (3,4).

5. Conteneur (1) selon l'une quelconque des revendications précédentes, **caractérisé par le fait que** ledit au moins un élément de paroi (8a ; 8b) porte sur une face inférieure une patte (14) pourvue d'une ouverture (11) pour le passage d'un élément de liaison allongé (12), notamment un tube, pour l'assemblage des deux couvercles (3,4).

6. Conteneur (1) selon la revendication 5, **caractérisé par le fait que** la patte (14) est disposée à une extrémité longitudinale de l'élément de paroi (8a;8b) correspondant.

7. Conteneur (1) selon l'une quelconque des revendications 4 à 6, **caractérisé par le fait que** chaque couvercle (3,4) comporte, côte à côte, au moins un logement (6a ; 6b) et un élément de paroi (8a ; 8b) aptes à coopérer respectivement avec un élément de paroi (8a;8b) et un logement (6a;6b) de l'autre couvercle (3,4) , chaque logement (6a;6b) étant séparé d'un élément de paroi (8a;8b) voisin par une encoche (9) dans laquelle peut s'engager une paroi transversale (10) d'un logement (6a ; 6b) de l'autre couvercle (3,4).

8. Conteneur (1) selon la revendication 7, **caractérisé par le fait que** chaque couvercle présente un bord (5) du côté de l'axe d'articulation et comporte sur toute la longueur de ce bord (5) une succession de logements (6a ; 6b) et d'éléments de paroi (8a; 8b).

## Claims

1. A container (1) for receiving and/or collecting waste, the container comprising:
· a vessel (2); and
. two covers (3, 4) arranged to close the vessel (2) and suitable for pivoting about a common hinge axis (X);
the container being **characterized by** the fact that one of the covers (3, 4) includes, beside the hinge axis (X), at least one housing (6a; 6b) extending parallel to the hinge axis (X), and the other cover (3, 4) includes, beside the hinge axis (X), a wall element (8a; 8b) arranged to cover substantially the housing (6a; 6b) when the two covers (3, 4) are in the closed position, said wall element (8a; 8b) being suitable for engaging in said housing (6a; 6b) when at least one of the two covers (3, 4) is moved towards an open position.

2. A container (1) according to claim 1, **characterized by** the fact that the housing (6a; 6b) comprises a wall (7) of cylindrical shape.

3. A container (1) according to claim 2, **characterized by** the fact that the director line of said cylindrical wall (7) is a circular arc.

4. A container (1) according to claim 2 or claim 3, **characterized by** the fact that the housing (6a; 6b) includes, at at least one of its longitudinal ends, a transverse wall (10) provided with an opening (11) for passing an elongate connection element (12), in particular a tube, for assembling the two covers (3, 4).

5. A container (1) according to any preceding claim, **characterized by** the fact that said at least one wall element (8a; 8b) carries a tab (14) on a bottom face, the tab (14) being provided with an opening (11) for passing an elongate connection element (12), in particular a tube, for assembling the two covers (3, 4).

6. A container (1) according to claim 5, **characterized by** the fact that the tab (14) is disposed at a longitudinal end of the corresponding wall element (8a; 8b).

7. A container (1) according to any one of claims 4 to 6, **characterized by** the fact that each cover (3, 4) includes, side by side, at least one housing (6a; 6b) and a wall element (8a; 8b) suitable for co-operating respectively with a wall element (8a; 8b) and with a housing (6a; 6b) of the other cover (3, 4), each housing (6a; 6b) being separated from an adjacent wall element by a gap (9) in which a transverse wall (10) of a housing (6a; 6b) of the other cover (3, 4) can engage.

8. A container (1) according to claim 7, **characterized by** the fact that each cover presents an edge (5) beside the hinge axis and includes over the entire length of said edge (5) a succession of housings (6a; 6b) and of wall elements (8a; 8b).

## Patentansprüche

1. Behälter (1) zur Aufnahme und/oder Sammlung von Abfällen, aufweisend:
- ein Gefäß (2),
- zwei Deckel (3, 4), die zum Schließen des Gefäßes (2) angeordnet und dazu ausgelegt sind, um eine gemeinsame Gelenkachse (X) zu schwenken,
**dadurch gekennzeichnet, dass** einer der Deckel (3, 4) an der Seite der Gelenkachse (X) mindestens eine Aufnahme (6a; 6b) aufweist, die sich parallel zu dieser Gelenkachse (X) erstreckt, und der andere Deckel (3, 4) an der Seite der Gelenkachse (X) ein Wandelement (8a; 8b) aufweist, das ausgebildet ist, um die Aufnahme (6a; 6b) im Wesentlichen zu bedecken, wenn sich die beiden Deckel (3, 4) in einer Schließposition befinden, wobei das Wandelement (8a; 8b) dazu ausgelegt ist, die Aufnahme (6a; 6b) in Eingriff zu nehmen, wenn mindestens einer der beiden Deckel (3, 4) in eine Öffnungsposition verschoben ist.

2. Behälter (1) nach Anspruch 1, **dadurch gekennzeichnet, dass** die Aufnahme (6a; 6b) eine Wand (7) zylindrischer Form aufweist.

3. Behälter (1) nach Anspruch 2, **dadurch gekennzeichnet, dass** die zylindrische Wand (7) einem Kreisbogen folgt.

4. Behälter (1) nach einem der Ansprüche 2 und 3, **dadurch gekennzeichnet, dass** die Aufnahme (6a; 6b) an mindestens einem ihrer Längsenden eine Querwand (10) aufweist, die mit einer Öffnung (11) zum Durchlass eines länglichen Verbindungselements (12), insbesondere eines Rohrs, zur Montage der beiden Deckel (3, 4) versehen ist.

5. Behälter (1) nach einem der vorhergehenden Ansprüche, **dadurch gekennzeichnet, dass** das mindestens eine Wandelement (8a; 8b) an einer Unterseite eine Lasche (14) aufweist, die mit einer Öffnung (11) zum Durchlass eines länglichen Verbindungselements (12), insbesondere eines Rohres, zur Montage der beiden Deckel (3, 4) versehen ist.

6. Behälter (1) nach Anspruch 5, **dadurch gekennzeichnet, dass** die Lasche (14) an einem Längsende des entsprechenden Wandelements (8a; 8b) angeordnet ist.

7. Behälter (1) nach einem der Ansprüche 4 bis 6, **dadurch gekennzeichnet, dass** jeder Deckel (3, 4) Seite an Seite mindestens eine Aufnahme (6a; 6b) und ein Wandelement (8a; 8b) aufweist, die dazu ausgelegt sind, jeweils mit einem Wandelement (8a; 8b) und einer Aufnahme (6a; 6b) des anderen Deckels (3, 4) zusammenzuwirken, wobei jede Aufnahme (6a; 6b) von einem benachbarten Wandelement (8a; 8b) durch eine Ausnehmung (9) getrennt ist, in der eine Querwand (10) einer Aufnahme (6a; 6b) des anderen Deckels (3, 4) eingreifen kann.

8. Behälter (1) nach Anspruch 7, **dadurch gekennzeichnet, dass** jeder Deckel an der Seite der Gelenkachse einen Rand (5) aufweist und über die gesamte Länge dieses Rands (5) eine Abfolge von Aufnahmen (6a; 6b) und Wandelementen (8a; 8b) aufweist.
